# EUROPÄISCHE PATENTSCHRIFT

(11) **EP 3 317 891 B1**
(45) Veröffentlichungstag und Bekanntmachung des Hinweises auf die Patenterteilung: **02.10.2019**
(21) Anmeldenummer: 16751241.7
(22) Anmeldetag: 03.08.2016
(51) Int. Cl.: H01H 33/59, H01H 9/54

(54) **GLEICHSTROM-SCHALTEINRICHTUNG**
DIRECT-CURRENT SWITCHING DEVICE
DISPOSITIF DE COMMUTATION À COURANT CONTINU

(30) Priorität: 02.09.2015 DE 102015216769
(43) Veröffentlichungstag der Anmeldung: 09.05.2018
(73) Patentinhaber: Siemens Aktiengesellschaft, 80333 München (DE)
(72) Erfinder: HEINZ, Thomas, 14089 Berlin (DE)
(86) Internationale Anmeldenummer: PCT/EP2016/068482
(87) Internationale Veröffentlichungsnummer: WO 2017/036710

(56) Entgegenhaltungen:
- EP-A1- 0 660 352
- WO-A1-2015/102385
- JP-A- S60 140 617
- US-A- 4 618 905
- US-A- 5 793 586

## Beschreibung

Die Erfindung betrifft eine Gleichstrom-Schalteinrichtung zum Unterbrechen eines entlang eines Mittel- oder Hochspannungs-Strompfades fließenden elektrischen Gleichstroms, mit einer elektrischen Schaltungsanordnung, die ein im Mittel- oder Hochspannungs-Strompfad verschaltbares mechanisches Schaltgerät aufweist, wobei die elektrische Schaltungsanordnung zum Erzwingen eines Strom-Nulldurchgangs in dem im Mittel- oder Hochspannungs-Strompfad verschalteten mechanischen Schaltgerät weiterhin (i) eine LC-Schaltung mit mindestens einer induktiven Komponente und mindestens einer kapazitiven Komponente für die Bildung eines über das Schaltgerät geschlossenen Schwingkreises und (ii) mindestens ein schaltbares Halbleiterbauelement zur Erzeugung einer den Schwingkreis anregenden Anregungsfrequenz aufweist.

Ein mechanisches Schaltgerät der Mittel- und Hochspannungstechnik, wie beispielsweise eine Vakuumschaltröhre, benötigt für die Unterbrechung eines Stroms einen Strom-Nulldurchgang. Dieser Strom-Nulldurchgang ist bei der aktuell vorherrschenden Technologie zur Erzeugung, Übertragung und Verteilung von elektrischer Energie mittels Wechselstrom natürlich immer gegeben.

Die aktuelle Entwicklung im Bereich der Erzeugung, Übertragung und Verteilung von elektrischer Energie zielt auf den vermehrten Einsatz von Systemen mit Gleichstrom, sodass entsprechende Gleichstrom-Schalteinrichtungen, wie aus der EP 0 660 352 A1 die eine Gleichstrom-Schalteinrichtung nach dem Oberbegriff der Ansprüche 1,3 offenbart bekannt, notwendig werden. Bei Gleichstrom fehlt jedoch der benötigte Stromnulldurchgang und muss daher beim Einsatz eines mechanischen Schaltgeräts künstlich erzeugt werden.

Eine Gleichstrom-Schalteinrichtung der eingangs erwähnten Art ist aus der Druckschrift US 2013/0070492 A1 bekannt. Diese zeigt eine Gleichstrom-Schalteinrichtung zum Unterbrechen eines entlang eines Hochspannungs-Gleichstrompfades fließenden elektrischen Gleichstroms, mit einer elektrischen Schaltungsanordnung, die einen im Hochspannungs-Gleichstrompfad verschaltbaren mechanischen Unterbrecher umfasst, wobei die elektrische Schaltungsanordnung zum Erzwingen eines Strom-Nulldurchgangs in dem im Hochspannungs-Gleichstrompfad verschalteten mechanischen Unterbrecher weiterhin (i) eine LC-Schaltung mit mindestens einer induktiven Komponente und mindestens einer kapazitiven Komponente für die Bildung eines über den Unterbrecher geschlossenen aktiven Schwingkreises und (ii) ein schaltbares Halbleiterbauelement zur Erzeugung einer den Schwingkreis anregenden Anregungsfrequenz aufweist. Dieses Halbleiterbauelement ist ein Halbleiterbauelement vom Abschalttyp, das in Serie mit dem mechanischen Unterbrecher im Gleichstrompfad verschaltet ist. Durch das Schalten des Halbleiterbauelements mit einer auf den aktiven Schwingkreis abgestimmten Frequenz wird dem Gleichstrom ein Wechselstrom aufmoduliert, der den Schwingkreis zum Schwingen anregt. Ist die Stromamplitude der Schwingung dieses Schwingkreises größer als der Gleichstrom oder weist die Stromamplitude der Schwingung zumindest die gleiche Größe auf, so entsteht der gewünschte Strom-Nulldurchgang.

Das Halbleiterbauelement muss dabei nur für einen kleinen Teil der gesamten Spannung über der Gleichstrom-Schalteinrichtung dimensioniert sein und wird durch einen Überspannungsableiter geschützt. Für diese Methode zur Unterbrechung von Gleichströmen sind - anders als bei Gleichstrom-Schalteinrichtungen, die auf anderen bekannten Methoden zur Gleichstrom-Unterbrechung beruhen - kein vorgeladener Kondensator und keine hohe Lichtbogenbrennspannung notwendig. Ein großer Nachteil dieses Schaltprinzips ist das zu dem mechanischen Schaltgerät in Reihe liegend im Strompfad verschaltete Halbleiterbauelement, das im eingeschalteten Zustand jedoch permanent Verluste erzeugt, die durch Wahl eines geeigneten Halbleiterbauelements zwar gering gehalten werden können, aber prinzipiell immer auftreten.

Es ist die Aufgabe der Erfindung eine Gleichstrom-Schalteinrichtung für Mittel- und Hochspannungsanwendungen anzugeben, bei der die genannten Schwierigkeiten überwunden werden.

Die Lösung der Aufgabe erfolgt durch die Merkmale der unabhängigen Ansprüche. Vorteilhafte Ausgestaltungen sind in den Unteransprüchen angegeben.

Bei der erfindungsgemäßen Gleichstrom-Schalteinrichtung ist vorgesehen, dass das mindestens eine schaltbare Halbleiterbauelement derart in der elektrischen Schaltungsanordnung angeordnet ist, dass es bei einem Verschalten des mechanischen Schaltgeräts in dem Mittel- oder Hochspannungs-Strompfad stets außerhalb dieses Mittel- oder Hochspannungs-Strompfades liegt. Mit anderen Worten ist das mindestens eine schaltbare Halbleiterbauelement in einem anderen Abschnitt des Schwingkreises, also beispielsweise in der LC-Schaltung, und/oder in einem ganz anderen Teil der elektrischen Schaltungsanordnung angeordnet. Dadurch wird der bei geschlossenem mechanischem Schaltgerät fließende Gleichstrom I nicht unnötig durch im schaltbaren Halbleiter generierte Verlustleistung belastet. Mit Vorteil sind mehrere schaltbare Halbleiterbauelemente vorgesehen.

Gemäß einer Ausgestaltung der Erfindung ist das mindestens eine schaltbare Halbleiterbauelement in einem Teil der elektrischen Schaltungsanordnung angeordnet, der auch außerhalb des Schwingkreises liegt.

Dabei ist vorgesehen, dass der außerhalb des Schwingkreises liegende Teil der elektrischen Schaltungsanordnung einen an den Schwingkreis gekoppelten Anregungsschwingkreis zum Anregen einer Schwingung des Schwingkreises aufweist, wobei das schaltbare Halbleiterbauelement oder zumindest eines der schaltbaren Halbleiterbauelemente in diesem Anregungsschwingkreis angeordnet ist.

Der Anregungsschwingkreis ist dabei bevorzugt induktiv an den Schwingkreis gekoppelt. Die Kopplung erfolgt insbesondere über einen Transformator.

Gemäß der Ausgestaltung der Erfindung ist vorgesehen, dass das mindestens eine schaltbare Halbleiterbauelement und eine LC-Schaltung des Anregungsschwingkreises in einer Halb-Brückenschaltung (Halbbrücke) verschaltet sind.

Gemäß einer weiteren Ausführungsform der Erfindung ist vorgesehen, dass das schaltbare Halbleiterbauelement oder zumindest eines der schaltbaren Halbleiterbauelemente in einem anderen Abschnitt des Schwingkreises, insbesondere in dessen LC-Schaltung, angeordnet ist.

Es ist vorgesehen, dass das mindestens eine schaltbare Halbleiterbauelement und die LC-Schaltung des Schwingkreises entweder in einer Halb-Brückenschaltung oder in einer Brückenschaltung verschaltet sind.

In einer weiteren vorteilhaften Ausgestaltung ist vorgesehen, dass die Schaltungsanordnung zumindest einen vom Mittel- oder Hochspannungs-Strompfad abgehenden Stromabzweig aufweist, in dem das schaltbare Halbleiterbauelement oder zumindest eines der schaltbaren Halbleiterbauelemente verschaltet ist.

Gemäß einer weiteren bevorzugten Ausführungsform der Erfindung weist die Schaltungsanordnung einen parallel zu dem mechanischen Schaltgerät geschalteten Spannungsableiter auf.

Schließlich ist bevorzugt vorgesehen, dass die Gleichstrom-Schalteinrichtung eine Steuer- und/oder Regeleinrichtung zur koordinierten Ansteuerung des mechanisches Schaltgerätes und des mindestens einen schaltbaren Halbleiterbauelements aufweist.

Die Erfindung betrifft weiterhin die Verwendung der vorstehend genannten Gleichstrom-Schalteinrichtung zum Unterbrechen eines entlang eines Mittel- oder Hochspannungs-Strompfades fließenden elektrischen Gleichstroms I.

Im Folgenden werden Ausführungsbeispiele der Erfindung schematisch in Zeichnungen gezeigt und nachfolgend näher beschrieben. Dabei zeigen:
- Fig. 1: eine Gleichstrom-Schalteinrichtung gemäß einer ersten bevorzugten Ausführungsform der Erfindung,
- Fig. 2: eine Gleichstrom-Schalteinrichtung gemäß einer zweiten bevorzugten Ausführungsform der Erfindung, und
- Fig. 3: eine Gleichstrom-Schalteinrichtung gemäß einer dritten bevorzugten Ausführungsform der Erfindung.

Die Fig. 1 zeigt eine Gleichstrom-Schalteinrichtung 10 zum Unterbrechen eines entlang eines Mittel- oder Hochspannungs-Strompfades 12 fließenden elektrischen Gleichstroms I. Die Gleichstrom-Schalteinrichtung 10 ist dabei selbstverständlich auch zum Anschalten des Gleichstroms I auf den Strompfad 12 geeignet, was jedoch weit weniger aufwendig ist. Die Gleichstrom-Schalteinrichtung 10 weist eine elektrische Schaltungsanordnung 14 auf, die ihrerseits ein im Mittel- oder Hochspannungs-Strompfad 12 verschaltbares (und im konkreten Fall auch verschaltetes) mechanisches Schaltgerät 16 umfasst. Dieses mechanische Schaltgerät 16 ist beispielsweise eine Vakuum-Schaltröhre oder ein anderer mechanischer Unterbrecher 18, wie er auch aus der aktuell vorherrschenden Technologie zur Erzeugung, Übertragung und Verteilung von elektrischer Energie mittels Wechselstrom im Mittel- oder Hochspannungsbereich bekannt ist. Zur Bildung eines über das Schaltgerät 16 geschlossenen Schwingkreises 20 weist die elektrische Schaltungsanordnung 14 weiterhin eine parallel zum Schaltgerät 16 geschaltete LC-Schaltung 22 mit einer kapazitiven Komponente 24 und zwei induktiven Komponenten 26, 28 auf. Kapazitive und induktive Komponenten 24, 26, 28 sind dabei in Serie geschaltet. Über diesen Schwingkreis 20 kann nun ein Strom-Nulldurchgang in dem im Mittel- oder Hochspannungs-Strompfad 12 verschalteten mechanischen Schaltgerät 16 erzeugt werden. Dazu muss der Schwingkreis zu einem Schwingen angeregt werden, bei dem der Betrag der Stromamplitude größer ist als der zu unterbrechende Gleichstrom I. Parallel zu dem mechanischen Schaltgerät 16 und parallel zu der LC-Schaltung 22 ist ein Überspannungsableiter 30 geschaltet.

Die Schaltungsanordnung 14 weist weiterhin einen weiteren (Schaltungs-)Teil 32 auf. Dieser weitere Schaltungsteil 32 umfasst eine Gleichstrom- und/oder Gleichspannungsquelle 34, eine an die Gleichstromquelle 34 angeschlossene Serienschaltung 36 zweier Halbleiterbauelemente 38, 40, sowie eine weitere LC-Schaltung 42 mit einer kapazitiven Komponente 44 und einer induktiven Komponente 46 zur Bildung eines Anregungsschwingkreises 48. Kapazitive und induktive Komponenten 44, 46 sind dabei in Serie geschaltet. Dieser Anregungsschwingkreis 48 ist über einen Transformator 50 induktiv an den Schwingkreis 20 gekoppelt. Dabei bildet die induktive Komponente 46 der weiteren LC-Schaltung 42 die Primärseite des Transformators 50 und die zweite der induktiven Komponenten 28 der einen LC-Schaltung 22 die Sekundärseite des Transformators 50. Zumindest eines der Halbleiterbauelemente 38, 40 ist ein schaltbares Halbleiterbauelement zur Erzeugung einer den über das Schaltgerät 16 verlaufenden Schwingkreis 20 anregenden Anregungsfrequenz. Dieses mindestens eine schaltbare Halbleiterbauelement ist so in der elektrischen Schaltungsanordnung 14 angeordnet/verschaltet, dass es bei einem Verschalten des mechanischen Schaltgeräts 16 in dem Mittel- oder Hochspannungs-Strompfad 12 stets außerhalb dieses Strompfades 12 liegt. Der Schwingkreis 20 kann mittels des Anregungsschwingkreises 48 mit den darin angeordneten Halbleiterbauelementen 38, 40 gezielt zum Schwingen angeregt werden und ist somit ein aktiver Schwingkreis 20.

Die Gleichstrom-Schalteinrichtung 10 weist weiterhin eine Steuer- und/oder Regeleinrichtung 52 zur koordinierten Ansteuerung des mechanischen Schaltgerätes 16 und der Halbleiterbauelemente 38, 40 auf. Diese misst gleichzeitig über einen entsprechenden Sensor 54 den Wechselstrom im Schwingkreis 20. Die entsprechenden Signalleitungen zwischen der Steuer- und/oder Regeleinrichtung 52 und den Halbleiterbauelementen 38, 40 bzw. dem Sensor 54 sind gestrichelt eingezeichnet.

In der in Fig. 1 gezeigten Variante der Gleichstrom-Schalteinrichtung 10 werden durch die Schaltungsanordnung 14 also -parallel zu dem mechanischen Schaltgerät 16- zwei über den Transformator 50 gekoppelte Schwingkreise 20, 48 realisiert.

In diesen beiden Schwingkreisen 20, 48 wird je nach Bedarf zu der Transformatorinduktivität 28, 46 eine zusätzliche Induktivität (zum Beispiel die induktive Komponente 26) ergänzt. Im zweiten Anregungsschwingkreis 48 wird über eine Halb-Brückenschaltung 56 aus den zwei Halbleiterbauelementen 38, 40 (hier exemplarisch realisiert als zwei MOSFETs) eine Schwingung angeregt, die über den Transformator 50 in den einen Schwingkreis 20 eingekoppelt wird. Die Energie für die Schwingung kann entweder aus einer zusätzlichen Gleichstrom- und/oder Gleichspannungsquelle 34 oder direkt aus dem den Strompfad 12 aufweisenden Gleichstromnetz entnommen werden. Beim Einsatz einer externen Gleichstrom- und/oder Gleichspannungsquelle 34 können die Halbleiterbauelemente 38, 40 unabhängig von der Spannung des Gleichstromnetzes gewählt und ausgelegt werden. In diesem Fall muss allerdings der Transformator 50 zwischen den beiden Schwingkreisen 20, 48 eine entsprechende elektrische Isolation gewährleisten. Der Anregungsschwingkreis 48 wird durch die Steuer und/oder Regeleinrichtung 52 so betrieben, dass der Schwingkreis 20 in Resonanz schwingt. Dies kann zum Beispiel durch ein Umschalten der Halbleiterbauelemente 38, 40 im Anregungsschwingkreis 48 erfolgen, sobald in Schwingkreis 20 der Strom einen Nulldurchgang erfährt. Ist zum Beispiel der Strom in Schwingkreis 20 positiv, so wird Halbleiterbauelement 38 aus- und Halbleiterbauelement 40 eingeschaltet; ist der Strom im Schwingkreis 20 hingegen negativ, so wird Halbleiterbauelement 38 ein- und Halbleiterbauelement 40 ausgeschaltet. Dabei sind Strom und Spannung im Schwingkreis 20 in Phase und der Strom kann mit maximaler Amplitude schwingen. Um während eines Ausschaltvorgangs die Schaltungsanordnung 14 vor Überspannungen zu schützen und die im System vorhandene Energie aufzunehmen, ist parallel zum mechanischen Schalter der Überspannungsableiter (zum Beispiel ein MO-Varistor) 30 integriert.

Es ergibt sich folgende Funktion:
Im normalen Betrieb ist das mechanische Schaltgerät 16 geschlossen und die Halbleiterbauelemente 38, 40 werden nicht angesteuert. Die Durchlassverluste der gesamten Gleichstrom-Schalteinrichtung 10 beschränken sich auf die geringen ohmschen Verluste des geschlossenen mechanischen Schaltgeräts 16.

Im Schaltfall, zum Beispiel bei einem Fehler im angeschlossenen Gleichstromnetz, wird das Schaltgerät 16 geöffnet. Zur Erzeugung eines künstlichen Stromnulldurchgangs werden die beiden Halbleiterbauelemente 38, 40 entsprechend angesteuert, so dass dem Gleichstrom im Schaltgerät 16 eine Stromschwingung überlagert wird, die zu einem künstlichen Stromnulldurchgang führt und damit eine Stromtrennung ermöglicht. Hat das mechanische Schaltgerät 16 den Strom unterbrochen, so kann die Ansteuerung der Halbleiterbauelemente abgeschaltet werden. Im weiteren Verlauf kommutiert der Strom zuerst auf den Schwingkreis 20 und die kapazitive Komponente 24 wird aufgeladen. Hat die kapazitive Komponente 24 das Spannungslevel des Überspannungsableiters 30 erreicht, kommutiert der Strom erneut auf den parallelen Strompfad mit dem Überspannungsableiter 30, dieser nimmt die im angeschlossenen Netz vorhandene Energie auf und bringt den Gleichstrom letztendlich zu Null. Damit ist der Ausschaltvorgang abgeschlossen. Bei dieser Ausführungsvariante der Gleichstrom-Schalteinrichtung 10 ist ein bipolarer Betrieb ohne weitere entgegengesetzt verschaltete Halbleiter möglich.

Die Figuren 2 und 3 zeigen weitere Ausführungsbeispiele der Gleichstrom-Schalteinrichtung 10, die im Wesentlichen mit dem Ausführungsbeispiel der Fig. 1 übereinstimmen, sodass im Weiteren nur auf die Unterschiede eingegangen werden soll.

Bei der in Fig. 2 gezeigten Variante der Gleichstrom-Schalteinrichtung 10 mit aktiver Schwingungsanregung sind Halbleiterbauelemente 38, 40 Voraussetzung, die jeweils die volle Gleichspannung sperren können. Dabei kann mit zwei Halbleiterbauelemente 38, 40 eine unipolare Gleichstrom-Schalteinrichtung 10 aufgebaut werden. Dazu weist die Gleichstrom-Schalteinrichtung 10 einen vom Mittel- oder Hochspannungs-Strompfad 12 abgehenden Stromabzweig 58 auf, in dem die beiden Halbleiterbauelemente 38, 40 in Serienschaltung 36 verschaltet sind. Dieser Stromabzweig 58 führt zu einem Referenzpotential, im gezeigten Beispiel zu einer Erdung E mit entsprechendem Erdpotential E. Es ergibt sich wieder eine Halb-Brückenschaltung (Halbbrücke) 56, nur diesmal mit der Serienschaltung 36 der Halbleiterbauelemente 38, 40 und der parallel zu dem einen der Halbleiterbauelemente 38 geschalteten LC-Schaltung 22 des aktiven Schwingkreises 20. Mit anderen Worten sind die beiden Halbleiterbauelemente 38, 40 zwischen Hin- und Rückleiter des Strompfades 12 vor dem mechanischen Schaltgerät 16 angeordnet. Die LC-Schaltung 22 wird einerseits zwischen den beiden Halbleiterbauelementen 38, 40 und andererseits hinter dem mechanischen Schaltgerät 16 kontaktiert. Parallel zum mechanischen Schaltgerät 16 ist zum Schutz vor Überspannungen der Überspannungsableiter 30 (zum Beispiel mit MO-Varistoren realisiert) angeschlossen. Bei dieser Variante können der Anregungsschwingkreis 48 und der Transformator 50 eingespart werden.

Im regulären Betrieb ist das mechanische Schaltgerät 16 geschlossen und keiner der beiden Halbleiterbauelemente 38, 40 wird angesteuert. Auch hier beschränken sich die Durchlassverluste auf die geringen ohmschen Verluste des geschlossenen mechanischen Schaltgeräts 16.

Soll eine Abschaltung des Gleichstroms I erfolgen, so wird das Schaltgerät 16 geöffnet. Haben die Schaltkontakte des Schaltgeräts 16 einen ausreichend großen Abstand zueinander, so dass das Schaltgerät 16 nach erfolgreicher Stromunterbrechung die anliegende Gleichspannung isolieren kann, werden die Halbleiterbauelemente 38, 40 abwechselt ein- und ausgeschaltet (sinnvollerweise wird zunächst Bauelement 40 ein- und Bauelement 38 ausgeschaltet). Die Schaltfrequenz wird dabei (von der Steuer- und/oder Regeleinrichtung 52) so gewählt, dass der (aktive) Schwingkreis 20 in Resonanz schwingt, um eine maximal mögliche Stromamplitude zu erreichen. Hat die Stromschwingung eine höhere Amplitude als der auszuschaltende Gleichstrom I, so entstehen im Schaltgerät 16 künstlich erzeugte Strom-Nulldurchgänge und der Gleichstrom I kann unterbrochen werden. Zur Beeinflussung der Steilheit der entstehenden wiederkehrenden Spannung (TRV - transient recovery voltage) kann der Schwingkreis 20 durch das Ausschalten von Halbleiterbauelement 40 und gleichzeitigem Einschalten von Halbleiterbauelement 38 nach der Stromunterbrechung im mechanischen Schaltgerät 16 weiter parallel zugeschaltet bleiben. Der Strom kommutiert dann erst auf den Schwingkreis 20 und lädt die kapazitive Komponente 24 auf. Ist der Spannungslevel erreicht, der dazu führt, dass der Überspannungsableiter 30 niederohmig wird, kommutiert der Strom erneut auf den parallelen Strompfad mit dem Überspannungsableiter 30 und dieser bringt den Gleichstrom I letztendlich zu Null. Der Ausschaltvorgang ist damit abgeschlossen.

Soll ein Gleichstromschalter nach Variante zwei in einem Gleichstromnetz mit sich ändernder Stromrichtung (bipolarer Betrieb) eingesetzt werden, so ist eine Verschaltung nach Fig. 3 sinnvoll. Bei dieser Variante ist mit vier Halbleiterbauelementen 38, 40, 60, 62 eine bipolare Gleichstrom-Schalteinrichtung 10 aufgebaut. Dabei sind die Halbleiterbauelemente 38, 40, 60, 62 und die LC-Schaltung 22 zur Bildung des über das Schaltgerät 16 verlaufenden Schwingkreises 20 in einer Brückenschaltung 64 verschaltet. Die ersten beiden Halbleiterbauelemente 38, 40 sind zwischen Hin- und Rückleiter des Strompfades 12 vor dem mechanischen Schaltgerät 16 angeordnet. Die LC-Schaltung 22 wird einerseits zwischen den beiden Halbleiterbauelementen 38, 40 und andererseits zwischen den beiden anderen Halbleiterbauelementen 60, 62 kontaktiert, die hinter dem mechanischen Schaltgerät 16 angeordnet sind. Parallel zum mechanischen Schaltgerät 16 ist auch hier zum Schutz vor Überspannungen der Überspannungsableiter 30 (zum Beispiel mit MO-Varistoren realisiert) angeschlossen. Auch bei dieser Variante können der Anregungsschwingkreis 48 und der Transformator 50 eingespart werden.

In dieser Gleichstrom-Schalteinrichtung 10 muss im Schaltfall bei der Ansteuerung der Halbleiterbauelemente 38, 40, 60, 62 je nach Stromrichtung im Strompfad 12 einer der beiden direkt mit dem Strompfad 12 verbundenen Halbleiterbauelemente 38, 60 während der Schalthandlung dauerhaft eingeschaltet bleiben, damit durch die gegenüberliegenden beiden Halbleiterbauelemente 60, 62; 38, 40 die oben beschriebe Stromschwingung erzeugt werden kann. Das prinzipielle Betriebs- und Schaltverhalten kann sonst äquivalent zu dem Schalterkonzept der in Fig. 2 dargestellten Gleichstrom-Schalteinrichtung 10 durchgeführt werden. Aufgrund der vier getrennt voneinander schaltbaren Halbleiterbauelemente 38, 40, 60, 62 sind in dieser Version der Gleichstrom-Schalteinrichtung 10 die Freiheitsgrade allerdings höher. So kann zum Beispiel, durch das diagonale Ansteuern von zwei Halbleiterbauelementen (zum Beispiel 38, 62 und oder 40, 60) die kapazitive Komponente 24 der LC-Schaltung 22 über das Gleichstromnetz vorgeladen werden, um im Schaltfall direkt eine Stromschwingung mit maximaler Amplitude zu erreichen und Fehlerströme schneller unterbrechen zu können.

Grundsätzlich kann bei den vorgestellten Gleichstromschaltkonzepten der Figuren 1 - 3 auch "proaktiv" geschaltet werden. Dazu muss eine Ansteuerung der Halbleiterbauelemente 38, 40, 60, 62 schon vor der Öffnung des mechanischen Schaltgeräts 16 erfolgen. In diesem Fall erfährt das Schaltgerät 16 schon Stromnulldurchgänge, bevor es geöffnet hat. Besteht die Eventualität einer Schalthandlung, so kann die Stromschwingung schon initiiert werden und bei der Notwendigkeit einer Stromunterbrechung ist es möglich direkt das Schaltgerät 16 zu öffnen, um so die gesamte Ausschaltzeit zu verkürzen.

An die Stelle des in den Ausführungsbeispielen gezeigten einzelnen mechanischen Schaltgeräts 16 kann in der Gleichstrom-Schalteinrichtung 10 alternativ auch eine Serienschaltung mehrerer im Mittel- oder Hochspannungs-Strompfad 12 verschaltbarer mechanischer Schaltgeräte 16 treten. Durch eine derartige Serienschaltung kann die entsprechende Gleichstrom-Schalteinrichtung 10 selbst bei Verwendung von Standard-Schaltgeräten 16 für Hochspannungs-Strompfade 12 anwendbar gestaltet werden.

### Bezugszeichen:

- 10: Gleichstrom-Schalteinrichtung
- 12: Strompfad
- 14: Schaltungsanordnung
- 16: Schaltgerät, mechanisch
- 18: Unterbrecher
- 20: Schwingkreis
- 22: LC-Schaltung
- 24: Komponente, kapazitiv
- 26: Komponente, induktiv
- 28: Komponente, induktiv
- 30: Überspannungsableiter
- 32: Schaltungsteil, weiterer
- 34: Gleichstrom- und/oder Gleichspannungsquelle
- 36: Serienschaltung
- 38: Halbleiterbauelement, schaltbar
- 40: Halbleiterbauelement, schaltbar
- 42: LC-Schaltung, weitere
- 44: Komponente, kapazitiv
- 46: Komponente, induktiv
- 48: Anregungsschwingkreis
- 50: Transformator
- 52: Steuer- und/oder Regeleinrichtung
- 54: Sensor
- 56: Halb-Brückenschaltung
- 58: Serienschaltung
- 60: Halbleiterbauelement, schaltbar
- 62: Halbleiterbauelement, schaltbar
- 64: Brückenschaltung
- I: Gleichstrom
- E: Erdung

## Patentansprüche

1. Gleichstrom-Schalteinrichtung (10) zum Unterbrechen eines entlang eines Mittel- oder Hochspannungs-Strompfades (12) fließenden elektrischen Gleichstroms (I), mit einer elektrischen Schaltungsanordnung (14), die ein im Mittel- oder Hochspannungs-Strompfad (12) verschaltbares mechanisches Schaltgerät (16) umfasst, wobei die elektrische Schaltungsanordnung (14) zum Erzwingen eines Strom-Nulldurchgangs in dem im Mittel- oder Hochspannungs-Strompfad verschalteten mechanischen Schaltgerät (16) weiterhin
- eine LC-Schaltung (22) mit mindestens einer induktiven Komponente (26, 28) und mindestens einer kapazitiven Komponente (24) für die Bildung eines über das Schaltgerät (16) geschlossenen Schwingkreises (20) und
- mindestens ein schaltbares Halbleiterbauelement (38, 40, 60, 62) zur Erzeugung einer den Schwingkreis (20) anregenden Anregungsfrequenz aufweist, wobei
das mindestens eine schaltbare Halbleiterbauelement (38, 40, 60, 62) derart in der elektrischen Schaltungsanordnung (14) angeordnet ist, dass es bei einem Verschalten des mechanischen Schaltgeräts (16) in dem Mittel- oder Hochspannungs-Strompfad (12) stets außerhalb dieses Mittel- oder Hochspannungs-Strompfades (12) liegt, und wobei
das mindestens eine schaltbare Halbleiterbauelement (38, 40, 60, 62) in einem weiteren Teil (32) der elektrischen Schaltungsanordnung (14) angeordnet ist, der außerhalb des Schwingkreises (20) liegt,
**dadurch gekennzeichnet,**
**dass** der weitere Teil (32) der elektrischen Schaltungsanordnung (14) einen an den Schwingkreis (20) gekoppelten Anregungsschwingkreis (48) zum Anregen einer Schwingung des Schwingkreises (20) aufweist, wobei das schaltbare Halbleiterbauelement (38, 40, 60, 62) oder zumindest eines der schaltbaren Halbleiterbauelemente (38, 40, 60, 62) in diesem Anregungsschwingkreis (48) angeordnet ist, und das mindestens eine schaltbare Halbleiterbauelement (38, 40, 60, 62) und eine LC-Schaltung (42) des Anregungsschwingkreises (48) in einer Halb-Brückenschaltung (56) verschaltet sind.

2. Gleichstrom-Schalteinrichtung nach Anspruch 1,
**dadurch gekennzeichnet,**
**dass** der Anregungsschwingkreis (48) induktiv an den Schwingkreis (20) gekoppelt ist.

3. Gleichstrom-Schalteinrichtung (10) zum Unterbrechen eines entlang eines Mittel- oder Hochspannungs-Strompfades (12) fließenden elektrischen Gleichstroms (I), mit einer elektrischen Schaltungsanordnung (14), die ein im Mittel- oder Hochspannungs-Strompfad (12) verschaltbares mechanisches Schaltgerät (16) umfasst, wobei die elektrische Schaltungsanordnung (14) zum Erzwingen eines Strom-Nulldurchgangs in dem im Mittel- oder Hochspannungs-Strompfad verschalteten mechanischen Schaltgerät (16) weiterhin
- eine LC-Schaltung (22) mit mindestens einer induktiven Komponente (26, 28) und mindestens einer kapazitiven Komponente (24) für die Bildung eines über das Schaltgerät (16) geschlossenen Schwingkreises (20) und
- mindestens ein schaltbares Halbleiterbauelement (38, 40, 60, 62) zur Erzeugung einer den Schwingkreis (20) anregenden Anregungsfrequenz aufweist, wobei
das mindestens eine schaltbare Halbleiterbauelement (38, 40, 60, 62) derart in der elektrischen Schaltungsanordnung (14) angeordnet ist, dass es bei einem Verschalten des mechanischen Schaltgeräts (16) in dem Mittel- oder Hochspannungs-Strompfad (12) stets außerhalb dieses Mittel- oder Hochspannungs-Strompfades (12) liegt,
**dadurch gekennzeichnet,**
**dass** das schaltbare Halbleiterbauelement (38, 40, 60, 62) oder zumindest eines der schaltbaren Halbleiterbauelemente (38, 40, 60, 62) in einem anderen Abschnitt des Schwingkreises (20), insbesondere in der LC-Schaltung (22), angeordnet ist, und
das mindestens eine schaltbare Halbleiterbauelement (38, 40, 60, 62) und die LC-Schaltung (22) des Schwingkreises (20) entweder in einer Halb-Brückenschaltung (56) oder in einer Brückenschaltung (64) verschaltet sind.

4. Gleichstrom-Schalteinrichtung nach einem der Ansprüche 1 bis 3,
**dadurch gekennzeichnet,**
**dass** die Schaltungsanordnung (14) zumindest einen vom Mittel- oder Hochspannungs-Strompfad abgehenden Stromabzweig (58) aufweist, in dem das schaltbare Halbleiterbauelement (38, 40, 60, 62) oder zumindest eines der schaltbaren Halbleiterbauelemente (38, 40, 60, 62) verschaltet sind.

5. Gleichstrom-Schalteinrichtung nach einem der Ansprüche 1 bis 4,
**dadurch gekennzeichnet,**
**dass** die Schaltungsanordnung (14) einen parallel zu dem mechanischen Schaltgerät (16) geschalteten Überspannungsableiter (30) aufweist.

6. Gleichstrom-Schalteinrichtung nach einem der Ansprüche 1 bis 5,
**gekennzeichnet durch** eine Steuer- und/oder Regeleinrichtung (52) zur koordinierten Ansteuerung des mechanisches Schaltgerätes (16) und des mindestens einen schaltbaren Halbleiterbauelements (38, 40, 60, 62).

## Claims

1. Direct-current switching device (10) for interrupting a direct electric current (I) flowing along a medium- or high-voltage current path (12), comprising an electric circuit arrangement (14), which comprises a mechanical switching device (16) that can be switched in the medium- or high-voltage current path (12), wherein the electric circuit arrangement (14), in order to force a current zero crossing in the mechanical switching device (16) connected in the medium- or high-voltage current path, additionally has
- an LC circuit (22) with at least one inductive component (26, 28) and at least one capacitive component (24) for forming a resonant circuit (20) which is closed via the switching device (16), and
- at least one switchable semiconductor component (38, 40, 60, 62) for generating an excitation frequency which excites the resonant circuit (20), wherein
the at least one switchable semiconductor component (38, 40, 60, 62) is arranged in the electric circuit assembly (14) in such a way that the semiconductor component constantly always lies outside of the medium- or high-voltage current path (12) when the mechanical switching device (16) is connected in said medium- or high-voltage current path (12), and wherein
the at least one switchable semiconductor component (38, 40, 60, 62) is arranged in another part (32) of the electrical circuit arrangement (14), which lies outside of the resonant circuit (20),
**characterized in that**
the other part (32) of the electrical circuit arrangement (14) comprises an excitation oscillator circuit (48) coupled to the resonant circuit (20) for exciting an oscillation of the resonant circuit (20), wherein the switchable semiconductor component (38, 40, 60, 62), or at least one of the switchable semiconductor components (38, 40, 60, 62), is arranged in this excitation oscillator circuit (48), and the at least one switchable semiconductor component (38, 40, 60, 62) and an LC-circuit (42) of the excitation oscillator circuit (48) are connected in a half-bridge circuit (56).

2. Direct-current switching unit according to Claim 1,
**characterized in that**
the excitation oscillator circuit (48) is inductively coupled to the resonant circuit (20).

3. Direct-current switching unit (10) for interrupting a direct electric current (I) flowing along a medium- or high-voltage current path (12), comprising an electric circuit arrangement (14), which comprises a mechanical switching device (16) that can be switched in the medium- or high-voltage current path (12), wherein the electric circuit arrangement (14), in order to force a current zero crossing in the mechanical switching device (16) connected in the medium- or high-voltage current path, additionally has
- an LC circuit (22) with at least one inductive component (26, 28) and at least one capacitive component (24) for forming a resonant circuit (20) which is closed via the switching device (16), and
- at least one switchable semiconductor component (38, 40, 60, 62) for generating an excitation frequency which excites the resonant circuit (20), wherein
the at least one switchable semiconductor component (38, 40, 60, 62) is arranged in the electric circuit assembly (14) in such a way that the semiconductor component constantly always lies outside of the medium- or high-voltage current path (12) when the mechanical switching device (16) is connected in said medium- or high-voltage current path (12),
**characterized in that**
the switchable semiconductor component (38, 40, 60, 62), or at least one of the switchable semiconductor components (38, 40, 60, 62) is arranged in a different section of the resonant circuit (20), in particular in the LC-circuit (22), and
the at least one switchable semiconductor component (38, 40, 60, 62) and the LC-circuit (22) of the resonant circuit (20) are connected either in a half-bridge circuit (56) or in a bridge circuit (64).

4. Direct-current switching device according to any one of Claims 1 to 3,
**characterized in that**
the circuit arrangement (14) has at least one current branch (58) diverging from the medium- or high-voltage current path, in which the switchable semiconductor component (38, 40, 60, 62), or at least one of the switchable semiconductor components (38, 40, 60, 62), is/are connected.

5. Direct-current switching device according to any one of Claims 1 to 4,
**characterized in that**
the circuit arrangement (14) has an overvoltage arrester (30) connected in parallel with the mechanical switching device (16) .

6. Direct-current switching device according to any one of Claims 1 to 5,
**characterized by** a controlling and/or regulating device (52) for the coordinated activation of the mechanical switching device (16) and the at least one switchable semiconductor component (38, 40, 60, 62).

## Revendications

1. Dispositif (10) de coupure à courant continu pour interrompre un courant (I) électrique continu passant suivant un trajet (12) de courant de moyenne tension ou de haute tension, comprenant un système (14) de circuit électrique qui comprend un appareil (16) de coupure mécanique, pouvant être connecté dans le trajet (12) de courant de moyenne tension ou de haute tension, le système (14) de circuit électrique ayant, pour forcer un passage par zéro du courant dans l'appareil (16) de coupure mécanique connecté dans le trajet de courant de moyenne tension ou de haute tension, en outre
- un circuit (22) LC ayant au moins un composant (26, 28) inductif et au moins un composant (24) capacitif pour la formation d'un circuit (20) oscillant fermé par l'appareil (16) de coupure et
- au moins un composant (38, 40, 60, 62) à semi-conducteur commutable pour produire une fréquence d'excitation excitant le circuit (20) oscillant, dans lequel
le au moins un composant (38, 40, 60, 62) à semi-conducteur commutable est monté dans le système (14) de circuit électrique, de manière à se trouver, lors d'une connexion de l'appareil (16) de coupure mécanique dans le trajet (12) de courant de moyenne tension ou de haute tension, toujours à l'extérieur de ce trajet (12) de courant de moyenne tension ou de haute tension, et dans lequel
le au moins un composant (38, 40, 60, 62) à semi-conducteur commutable est monté dans une autre partie (32) du système (14) de circuit électrique, qui est à l'extérieur du circuit (20) oscillant,
**caractérisé en ce que**
l'autre partie (32) du système (14) de circuit électrique a un circuit (48) oscillant d'excitation couplé au circuit (20) oscillant pour exciter une oscillation du circuit (20) oscillant, le composant (38, 40, 60, 62) à semi-conducteur commutable ou au moins un des composants (38, 40, 60, 62) à semi-conducteur commutable étant montés dans ce circuit (48) oscillant d'excitation et le au moins un composant (38, 40, 60, 62) à semi-conducteur commutable et un circuit (42) LC du circuit (48) oscillant d'excitation sont connectés suivant un circuit (56) en demi pont.

2. Dispositif de commutation à courant continu suivant la revendication 1,
**caractérisé en ce que**
le circuit (48) oscillant d'excitation est couplé inductivement au circuit (20) oscillant.

3. Dispositif (10) de commutation à courant continu pour interrompre un courant (I) électrique continu passant suivant un trajet (12) de courant de moyenne tension ou de haute tension, comprenant un système (14) de circuit électrique qui comprend un appareil (16) de coupure mécanique, pouvant être connecté dans le trajet (12) de courant de moyenne tension ou de haute tension, le système (14) de circuit électrique ayant, pour forcer un passage par zéro du courant dans l'appareil (16) de coupure mécanique connecté dans le trajet de courant de moyenne tension ou de haute tension, en outre
- un circuit (22) LC ayant au moins un composant (26, 28) inductif et au moins un composant (24) capacitif pour la formation d'un circuit (20) oscillant fermé par l'appareil (16) de coupure et
- au moins un composant (38, 40, 60, 62) à semi-conducteur commutable pour produire une fréquence d'excitation excitant le circuit (20) oscillant, dans lequel
le au moins un composant (38, 40, 60, 62) à semi-conducteur commutable est monté dans le système (14) de circuit électrique, de manière à se trouver, lors d'une connexion de l'appareil (16) de coupure mécanique dans le trajet (12) de courant de moyenne tension ou de haute tension, toujours à l'extérieur de ce trajet (12) de courant de moyenne tension ou de haute tension,
**caractérisé en ce que**
un composant (38, 40, 60, 62) à semi-conducteur commutable est monté dans une autre partie (32) du circuit (20) oscillant, notamment dans le circuit (22) LC, et
le au moins un composant (38, 40, 60, 62) à semi-conducteur commutable et le circuit (22) LC du circuit (20) oscillant sont connectés, soit suivant un circuit (56) en demi pont, soit suivant un circuit (64) en pont.

4. Dispositif de commutation à courant continu suivant l'une des revendications 1 à 3,
**caractérisé en ce que**
le système (14) de circuit a au moins une dérivation (58) de courant partant du trajet de courant de moyenne tension ou de haute tension, dans laquelle le composant (38, 40, 60, 62) à semi-conducteur commutable ou au moins l'un des composant (38, 40, 60, 62) à semi-conducteur commutable sont connectés.

5. Dispositif de commutation à courant continu suivant l'une des revendications 1 à 4,
**caractérisé en ce que**
le système (14) de circuit a un parafoudre (30) vis-à-vis de la surtension monté en parallèle à l'appareil (16) de coupure mécanique.

6. Dispositif de commutation à courant continu suivant l'une des revendications 1 à 5,
**caractérisé par** un dispositif (52) de commande et/ou de réglage pour commander de manière coordonnée l'appareil (16) de coupure mécanique et le au moins un composant (38, 40, 60, 62) à semi-conducteur commutable.
